# EUROPÄISCHE PATENTSCHRIFT

(11) **EP 1 586 439 B1**
(45) Veröffentlichungstag und Bekanntmachung des Hinweises auf die Patenterteilung: **27.07.2016**
(21) Anmeldenummer: 04008962.5
(22) Anmeldetag: 15.04.2004
(51) Int. Cl.: B30B 9/18

(54) **Schneckenpresse zum Abtrennen von Flüssigkeit aus Feststoff-Flüssigkeits-Gemischen, insbesondere Faserstoffsuspensionen**
screw press for extracting liquids from solid/liquid mixtures, in particular fiber suspensions
Presse hélicoidale pour l'extraction de liquides à partir de mélanges de matières solides et liquides, en particulier des suspensions de fibres

(43) Veröffentlichungstag der Anmeldung: 19.10.2005
(73) Patentinhaber: Andritz AG, 8045 Graz (AT)
(72) Erfinder: Scheucher, Peter, Dipl.-Ing.Dr., 8062 Kumberg (AT); Stadlauer, Rudolf, Ing., 8063 Eggersdorf (AT); Hausjell, Dietmar, 8053 Graz (AT); Brunnsteiner, Rupert, Ing., A-8051 Graz (AT)
(74) Vertreter: Schweinzer, Friedrich

(56) Entgegenhaltungen:
- AT-B- 398 090
- DE-C- 472 285
- FR-A- 735 101
- GB-A- 1 127 934
- US-A- 4 665 816

## Beschreibung

Die Erfindung betrifft eine Schneckenpresse zum Abtrennen von Flüssigkeit aus Feststoff-Flüssigkeits-Gemischen, insbesondere Faserstoffsuspensionen, mit einem mit Flüssigkeitsdurchtritten versehenen Mantel und einer in diesem angeordneten Schneckenwelle, zwischen denen ein Ringspalt gebildet wird, durch welchen das Feststoff-Flüssigkeits-Gemisch gepresst wird, und mit einer Gegendruckeinrichtung im Bereich des Austrittsendes des Ringspaltes, wobei die Gegendruckeinrichtung eine Gegendruckfläche aufweist, deren Radius sich in Förderrichtung des Feststoff-Flüssigkeits-Gemisches gesehen verringert, wobei die Gegendruckeinrichtung in Achsrichtung der Schneckenwelle verschiebbar und mit Druckzylindern verbunden ist und die Schneckenwelle eine Trommel und wenigstens eine auf der Trommel angebrachte Schneckenwendel aufweist, wobei die Trommel am Austrittsende des Ringspaltes einen Auslaufbereich für das wenigstens teilweise von Flüssigkeit befreite Feststoff-Flüssigkeits-Gemisch aufweist, dessen Durchmesser sich im Bereich der Gegendruckeinrichtung in Förderrichtung verjüngt, wobei sich der Durchmesser des Auslaufbereiches im Bereich der Gegendruckeinrichtung in Förderrichtung in Form eines Kegelstumpfes verjüngt und ein Axiallager der Schneckenwelle am auslaufseitigen Ende der Schneckenwelle angeordnet ist und den Mantel über einen den Auslaufbereich umgebenden Auslaufkasten, der im wesentliche den gleichen Durchmesser wie der Mantel aufweist, zur Übertragung von Axialkräften mit der Schneckenwelle verbindet.

Die Gegendruckeinrichtung dient dazu, am Ende des Ringspaltes einen Rückstau des bereits weitgehend von Flüssigkeit befreiten Feststoff-Flüssigkeits-Gemisches zu erzeugen, damit der Druck im Ringspalt weiter erhöht wird und noch mehr Flüssigkeit aus dem Feststoff-Flüssigkeits-Gemisch auszupressen. Im Bereich der Gegendruckeinrichtung bzw. im Anschluss daran muss das weitgehend von Flüssigkeit befreite Feststoff-Flüssigkeits-Gemisch umgelenkt werden, damit es abgefördert werden kann.

Im Stand der Technik, beispielsweise der AT 398090 B erfolgt diese Umlenkung radial nach außen, wobei der diesen Auslaufbereich umgebende Kasten entsprechend groß, jedenfalls aber wesentlich größer als der Mantel ausgeführt ist, da im Auslaufkasten nicht nur die Gegendruckeinrichtung, sondern auch der Raum für das Ableiten des weitgehend von Flüssigkeit befreiten Feststoff-Flüssigkeits-Gemisches geschaffen werden muss. Dies ist nicht nur wegen des erhöhten Raumbedarfes nachteilig, sondern bringt auch Probleme in konstruktiver Hinsicht mit sich, da der relativ große Auslaufkasten eine verschlechterte Steifigkeit aufweist, die wieder durch eine entsprechend verstärkte Konstruktion ausgeglichen werden muss. Die US 4,665,816 beschreibt ein Verfahren und eine Vorrichtung zur Regelung einer Fruchtpresse. Die Trommel der Schneckenpresse ist bis zu ihrem Ende zylindrisch aufgebaut. Weiters zeigt die GB 1,127,934 eine ähnliche Vorrichtung, wobei hier zusätzlich die Verschiebbarkeit der Gegendruckeinrichtung fehlt, die für eine Anpassung an unterschiedliche Bedingungen des zu entwässernden (Faser-) Stoffes unabdingbar ist. Die DE 26 41 597 beschreibt eine Spindelschneckenpresse mit einer vertikalen Achse. Hier sind besondere Vorkehrungen im Bereich des Schneckenwellenendes und der Fundamente zu treffen, um das Gewicht und die Axialkräfte aufzunehmen. Der Erfindung liegt daher die Aufgabe zu Grunde, eine Schneckenpresse zu schaffen, bei der der Raumbedarf im Auslaufbereich verringert und das Steifigkeitsproblem des Auslaufkastens verbessert wird, wodurch in weiterer Folge auch der Auslaufkasten verkleinert und technisch weniger aufwendig konstruiert werden kann.

Gelöst wird diese Aufgabe mit einer Schneckenpresse mit den Merkmalen des Anspruches 1.

Durch den Umstand, dass die Gegendruckeinrichtung eine Gegendruckfläche aufweist, deren Radius sich in Förderrichtung des Feststoff-Flüssigkeits-Gemisches gesehen verringert, wird das weitgehend von Flüssigkeit befreite Feststoff-Flüssigkeits-Gemisch radial nach innen umgelenkt. Dadurch besteht radial außerhalb der Gegendruckeinrichtung kein zusätzlicher Raumbedarf für das Ableiten des weitgehend von Flüssigkeit befreiten Feststoff-Flüssigkeits-Gemisches, wodurch der Auslaufkasten entsprechend verkleinert werden kann.

Durch die Erfindung kann auch das bereits angesprochene Steifigkeitsproblem des Auslaufkastens verbessert werden. Bei einem großen Auslaufkasten ergeben sich bei der Übertragung der Axialkräfte große axiale Verschiebungen zwischen der Schneckenwelle und dem mit Flüssigkeitsdurchtritten versehenen Mantel (Hochdruck-Siebkorb) bzw. Auslaufkasten infolge Biegung der senkrechten Wände des Auslaufkastens, wodurch dieser sehr steif gebaut werden muss. Deshalb wird das Axiallager auch häufig auf die Einlaufseite gegeben, wodurch der Kraftweg zwar lange aber geradlinig ist und keine Biegebeanspruchung von senkrechten Wänden erfolgt. Dies hat allerdings wieder den Nachteil, dass der Fixpunkt auf der Einlaufseite ist und bei langen Pressen der hochbelastete Auslaufkasten wegen der Wärmedehnung (bis 10 mm) mit Gleitsteinen befestigt werden muss. Bei den Hochdruck-Siebkörben müssen sich meist die Füße biegen.

Erfindungsgemäß ist daher zur Lösung des Steifigkeitsproblems vorgesehen, dass das Axiallager der Schneckenwelle am auslaufseitigen Ende der Schneckenwelle angeordnet ist und den Mantel über einen den Auslaufbereich umgebenden Auslaufkasten, der im wesentlichen den gleichen Durchmesser wie der Mantel aufweist, zur Übertragung von Axialkräften mit der Schneckenwelle verbindet.

Bei dieser Ausführungsform der Erfindung kann der Auslaufkasten ein Rohr sein, das nicht wesentlich größer als der Mantel bzw. Hochdruck-Siebkorb ist. Dadurch ist der Kraftweg zum Axiallager auf der Auslaufseite geradlinig und kurz (ohne Biegeelemente) und die wenig belastete Einlaufseite kann sich frei dehnen.

Weitere bevorzugte Ausführungsformen der Erfindung sind Gegenstand der übrigen Unteransprüche.

Nachfolgend werden bevorzugte Ausführungsformen der Erfindung unter Bezugnahme auf die beiliegenden Zeichnungen beschrieben in welche Fig. 1 eine erste Ausführungsform der Erfindung, Fig. 2 eine Stirnansicht auf die Schneckenpresse von Fig. 1, Fig. 3 eine zweite Ausführungsform der Erfindung und Fig. 4 eine weitere Ausführungsform der Erfindung zeigt.

In den Fig. 1 und 2 ist die Auslaufseite einer ersten Ausführungsform der Erfindung dargestellt. Die nicht dargestellte Einlaufseite kann wie im Stand der Technik üblich und beispielsweise wie in der AT 398090 B dargestellt ausgeführt sein.

Die erfindungsgemäße Schneckenpresse weist, soweit dies für das Verständnis der vorliegenden Erfindung von Bedeutung ist, eine Schneckenwelle 1 mit einer Trommel 2 und einer auf dieser angebrachten ein- oder mehrgängigen Scheckenwendel 3 auf, die innerhalb eines siebartigen Mantels 4 mit Durchbrechungen für den Durchtritt von Flüssigkeit drehbar gelagert ist. Zwischen der Trommel 2 und dem Mantel 4 wird ein Ringspalt 5 gebildet, durch den ein Feststoff-Flüssigkeits-Gemisch, insbesondere eine Faserstoffsuspension, gefördert wird, der Flüssigkeit durch den sich allmählich verengenden Ringspalt 5 in Richtung auf die Gegendruckfläche 8 der Gegendruckeinrichtung 7 gepresst. Dadurch wird die in der Faserstoffsuspension enthaltene Flüssigkeit kontinuierlich ausgepresst und tritt durch die Durchbrechungen im Mantel 4 aus. Am Austrittsende 6 des Ringspaltes 5 wird die weitgehend entwässerte Faserstoffsuspension an der Gegendruckfläche 8 umgeleitet und im Spalt 14 radial nach innen geführt. Anschließend wird die Faserstoffsuspension durch einen Schacht 15 ausgetragen.

Der Wellenstummel 13 ist, wie in Fig. 1 zu sehen, über ein Pendelrollenlager 16 am Rahmen 10 des Auslaufkastens 9 gelagert, wobei die Stirnwand 17 des Auslaufkastens 9 über eine im wesentlichen rohrförmige Wand 18 mit dem Mantel 4 verbunden ist. Da bei der Erfindung die Stoffumleitung am Ende des Ringspaltes 5 nach innen erfolgt, kann die Wand 18 des Auslaufkastens 9 etwa den gleichen Durchmesser wie der Mantel 4, in jedem Fall aber einen kleineren Durchmesser als beim Stand der Technik mit einer Stoffumleitung nach außen aufweisen, was aus konstruktiver Sicht vorteilhaft ist. Gleichermaßen kann auch die Stirnwand 17 bzw. der Rahmen 10 des Auslaufkastens 9 kleiner und kompakter gebaut werden, sodass auch in diesem Bereich die Belastung und mechanische Deformation infolge der Krafteinleitung von der Schneckenwelle 1 über das Lager 16 in den Auslaufkasten 9 und weiter in den Mantel 4 wesentlich verringert werden kann.

In Fig. 3 ist eine weitgehend der Fig. 1 entsprechende Ausführungsform der Erfindung dargestellt, bei der allerdings die Wand des Kegelstumpfes 12a im Auslaufbereich durchbrochen ist, damit auch in diesem Bereich noch ausgepresste Flüssigkeit abgeführt werden kann. Zum Ableiten der ausgepressten Flüssigkeit ist eine an den Kegelstumpf 12a anschließenden Hülse 19 vorgesehen, deren Innenraum 20 mit dem Innenraum 21 des Kegelstumpfes 12a in offener Verbindung steht. Die Flüssigkeit kann dann weiter auf der dem Kegelstumpf 12a abgewandten Seite durch eine Leitung 22 abfließen.
Fig. 4 zeigt eine weitere Ausführungsform der Erfindung, wobei zwischen Trommelaußenmantel 23 und Wellenzapfen 13 zur Kraftübertragung zwei vorzugsweise kegelförmige Kreisringrippen 24 eingeschweißt sind. Zwischen der vor dem Wellensieb 25 liegenden Kegelringfläche 24 und der nach dem Wellensieb 25 angebrachten Kegelringfläche 24a, die auch als Kreisring ausgeführt sein kann, und an die sich die Hülse 19 anschließt, sind radiale Rippen 26 dicht eingeschweißt, so dass Zellen 27 entstehen, welche das durch das Wellensieb 25 eintretende Filtrat nach oben heben, von wo es dann zwischen Hülse 19 und Zapfen 13 zum Abflussrohr 22 gelangen kann. Damit kann eine weitere Entwässerung und eine kontrollierte Abfuhr der Flüssigkeit erreicht werden. Nach dem Wellensieb 25 ist am Trommelaußenmantel 23 in Drehrichtung nach dem Ende der Schneckenwendel 3 (bzw. bei mehrgängigen Schnecken nach den Enden der einzelnen Schneckenwendeln) ein Bolzen 28 aufgeschweißt, welcher den verdichteten Kuchen auflockert. Der Filterkuchen kann somit in Form von kleinen Brocken abgeführt werden, wodurch auch die Gefahr einer Verstopfung stark reduziert wird. Auf dem letzten Kegelmantel 24a sind Rippen 29 axial und radial in einem bestimmten Winkel angeschweißt, wodurch diese den aufgelockerten Stoff nach innen und zum Auslauf hin fördern. Der Stoff fällt hinter dem Ringspalt durch den Auslaufschacht 15 aus der Schneckenpresse.

## Patentansprüche

1. Schneckenpresse zum Abtrennen von Flüssigkeit aus Feststoff-Flüssigkeits-Gemischen, insbesondere Faserstoffsuspensionen, mit einem mit Flüssigkeitsdurchtritten versehenen Mantel (4) und einer in diesem angeordneten Schneckenwelle (1), zwischen denen ein Ringspalt (5) gebildet wird, durch welchen das Feststoff-Flüssigkeits-Gemisch gepresst wird, und mit einer Gegendruckeinrichtung (7) im Bereich des Austrittsendes (6) des Ringspaltes (5), wobei die Gegendruckeinrichtung (7) eine Gegendruckfläche (8) aufweist, deren Radius sich in Förderrichtung des Feststoff-Flüssigkeits-Gemisches gesehen verringert, wobei die Gegendruckeinrichtung (7) in Achsrichtung der Schneckenwelle (1) verschiebbar und mit Druckzylindern verbunden ist und die Schneckenwelle (1) eine Trommel (2) aufweist, wobei die Trommel (2) am Austrittsende (6) des Ringspaltes (5) einen Auslaufbereich (12, 12a, 14) für das wenigstens teilweise von Flüssigkeit befreite Feststoff-Flüssigkeits-Gemisch auf-weist, dessen Durchmesser sich im Bereich der Gegendruck-einrichtung (7) in Förderrichtung verjüngt, wobei sich der Durchmesser des Auslaufbereiches (12, 12a, 14) im Bereich der Gegendruckeinrichtung (7) in Förderrichtung in Form eines Kegelstumpfes (12) verjüngt und zwischen der Gegendruckfläche (8) der Gegendruckeinrichtung (7) und dem Kegelstumpf (12) der Schneckenwelle (1) ein sich in radialer Richtung verkleinernder Spalt (14) gebildet wird dessen Querschnittsfläche sich allerdings in Förderrichtung vergrößert und ein Axiallager (16) der Schneckenwelle (1) am auslaufseitigen Ende der Schneckenwelle (1) angeordnet ist, wobei die Schneckenwelle (1) eine Trommel (2) und wenigstens eine auf der Trommel (2) angebrachte Schneckenwendel (3) aufweist und das Axiallager (16) den Mantel (4) über einen den Auslaufbereich umgebenden Auslaufkasten (9), der im wesentliche den gleichen Durchmesser wie der Mantel (4) aufweist, zur Übertragung von Axialkräften mit der Schneckenwelle (1) verbindet, wobei der kleinste Durchmesser der Gegendruckfläche (8) kleiner ist als der Außendurchmesser der Trommel (2) am Austrittsende (6) des Ringspaltes (5).

2. Schneckenpresse nach Anspruch 1, **dadurch gekennzeichnet, dass** die Trommel (2) im Endbereich ein Wellensieb (25) für den Durchtritt von Flüssigkeit aufweist.

3. Schneckenpresse nach Anspruch 1 oder 2, **dadurch gekennzeichnet, dass** im Endbereich der Trommel (2) zwischen Trommelaußenmantel (23) und Schneckenwelle (1) Kreisringflächen (24, 24a) vorgesehen sind.

4. Schneckenpresse nach Anspruch 3, **dadurch gekennzeichnet, dass** die Kreisringflächen (24, 24a) vorteilhaft kegelförmig ausgeführt und auf der äußeren Kreisringfläche (24a) Rippen (29) angebracht sind.

5. Schneckenpresse nach einem der Ansprüche 1 bis 4, **dadurch gekennzeichnet, dass** die Druckzylinder Hydraulikzylinder sind.

6. Schneckenpresse nach einem der Ansprüche 1 bis 4, **dadurch gekennzeichnet, dass** die Druckzylinder Pneumatikzylinder sind.

7. Schneckenpresse nach einem der Ansprüche 1 bis 6, **dadurch gekennzeichnet, dass** sich die Gegendruckfläche (8) im Wesentlichen kegelförmig verjüngt.

8. Schneckenpresse nach einem der Ansprüche 1 bis 7, **dadurch gekennzeichnet, dass** die Gegendruckeinrichtung (7) eine geschlossene Gegendruckfläche (8) aufweist.

9. Schneckenpresse nach einem der Ansprüche 1 bis 8, **dadurch gekennzeichnet, dass** die Kreisringflächen (24) mit Rippen (26) versehen sind, die zusammen mit den Kreisringflächen (24, 24a) Zellen (27) bilden.

10. Schneckenpresse nach einem der Ansprüche 1 bis 9, **dadurch gekennzeichnet, dass** um den Wellenstummel (13) eine Hülse (19) angeordnet ist, die vorteilhaft mit den Zellen (27) in Verbindung steht.

11. Schneckenpresse nach Anspruch 10, **dadurch gekennzeichnet, dass** die Hülse (19) mit einem Abflussrohr (22) verbunden ist.

## Claims

1. Screw press for removing liquid from solid-liquid mixtures, particularly pulp suspensions, with a shell (4) having liquid passages and a screw shaft (1) disposed inside between which an annular gap (5) is formed through which the solid-liquid mixture is pressed, and with a counter-pressure device (7) in the area of the outlet end (6) of the annular gap (5), where the counter-pressure device (7) has a counter-pressure surface (8) with a decreasing radius in the flow direction of the solid-liquid mixture, where the counter-pressure device (7) can be moved in the axial direction of the screw shaft (1) and is connected to pressure cylinders, and where the screw shaft (1) has a drum (2), where the drum (2) has an outlet area (12, 12a, 14) at the outlet end (6) of the annular gap (5) for the solid-liquid mixture that has been at least partly freed of liquid, the diameter of which outlet area narrows in flow direction in the area of the counter-pressure device (7), where the diameter of the outlet area (12, 12a, 14) narrows in flow direction in the shape of a truncated cone (12) in the area of the counter-pressure device (7), a gap (14) diminishing in size in radial direction, but whose cross-sectional area increases in the direction of flow, is formed between the counter-pressure surface (8) of the counter-pressure device (7) and the truncated cone (12) of the screw shaft (1), and an axial bearing (16) of the screw shaft (1) is arranged at the outlet end of the screw shaft (1), where the screw shaft (1) has a drum (2) and at least one screw flight (3) attached to the drum (2) and the axial bearing (16) connects the shell (4) to the screw shaft (1) via an outlet box (9) surrounding the outlet area and with largely the same diameter as the shell (4) in order to transfer axial forces, where the smallest diameter of the counter-pressure surface (8) is smaller than the outer diameter of the drum (2) at the outlet end (6) of the annular gap (5).

2. Screw press according to Claim 1, **characterized in that** the drum (2) has a shaft screen (25) in the end section to allow liquid to pass through.

3. Screw press according to Claim 1 or 2, **characterized in that** circular surfaces (24, 24a) are provided in the end section of the drum (2) between the outer shell of the drum (23) and the screw shaft (1).

4. Screw press according to Claim 3, **characterized in that** the circular surfaces (24, 24a) advantageously have a conical shape and ribs (29) are mounted on the outer circular surface (24a).

5. Screw press according to one of Claims 1 to 4, **characterized in that** the pressure cylinders are hydraulic cylinders.

6. Screw press according to one of Claims 1 to 4, **characterized in that** the pressure cylinders are pneumatic cylinders.

7. Screw press according to one of Claims 1 to 6, **characterized in that** the counter-pressure surface (8) narrows largely in a conical shape.

8. Screw press according to one of Claims 1 to 7, **characterized in that** the counter-pressure device (7) has a closed counter-pressure surface (8).

9. Screw press according to one of Claims 1 to 8, **characterized in that** the circular surfaces (24) are provided with ribs (26) that form cells (27) together with the circular surfaces (24, 24a).

10. Screw press according to one of Claims 1 to 9, **characterized in that** a sleeve (19), which is connected advantageously to the cells (27), is disposed around the shaft end (13).

11. Screw press according to Claim 10, **characterized in that** the sleeve (19) is connected to a discharge pipe (22).

## Revendications

1. Presse à vis pour la séparation d'un liquide à partir des mélanges de matières liquides/solides, notamment des suspensions de matières fibreuses, avec une chemise (4) qui est pourvue de trous de passages pour le liquide et un arbre à vis (1), disposé dans cette chemise (4), entre lesquels est formé un passage annulaire (5) par lequel le mélange de matières liquides/solides est poussé, et un dispositif de contre-pression (7) dans la zone du bout de décharge (6) du passage annulaire (5), le dispositif de contre-pression (7) ayant une superficie de contre-pression (8) dont le rayon se réduit au sens du convoyage du mélange de matières liquides/solides, où le dispositif de contre-pression (7) peut être déplacé dans le sens axial de l'arbre à vis (1) et est lié à des vérins de pression et où l'arbre à vis (1) comporte un tambour (2), le tambour (2) comportant une zone de décharge (12, 12a, 14) pour le mélange de matières liquides/solides, duquel au moins une partie du liquide a été séparée, dans la zone du bout de décharge (6) du passage annulaire (5), le diamètre de cette zone de décharge (12, 12a, 14) se rétrécissant dans la zone du dispositif de contre-pression (7) au sens de convoyage, le diamètre de la zone de décharge (12, 12a, 14) se rétrécissant dans la zone du dispositif de contre-pression (7) sous forme d'un tronc de cône (12) au sens du convoyage et une fente (14) étant formée entre la superficie de contre-pression (8) du dispositif de contre-pression (7) et le tronc de cône (12) de l'arbre à vis (1), fente (14) qui se réduit au sens radial mais dont la section transversale s'agrandit au sens du convoyage, et un palier axial (16) de l'arbre à vis (1) étant disposé au bout de décharge de l'arbre à vis (1), l'arbre à vis (1) comportant un tambour (2) et au moins une hélice (3) montée sur le tambour (2) et le palier axial (16) liant la chemise (4) à l'arbre à vis (1) par une caisse de décharge (9) entourant la zone de décharge, afin d'assurer le transfert des forces axiales, cette caisse ayant essentiellement le même diamètre comme la chemise (4), où le moindre diamètre de la superficie de contre-pression (8) est inférieur au diamètre extérieur du tambour (2) au bout de décharge (6) du passage annulaire (5).

2. Presse à vis selon la revendication 1, **caractérisée en ce que** le tambour (2) comporte un panier d'arbre (25) pour le passage d'un liquide dans sa zone finale.

3. Presse à vis selon la revendication 1 ou 2, **caractérisée en ce que** dans la zone finale du tambour (2), des superficies d'anneau de cercle (24, 24a) sont prévues entre la chemise de tambour extérieure (23) et l'arbre à vis (1).

4. Presse à vis selon la revendication 3, **caractérisée en ce que** les superficies d'anneau de cercle (24, 24a) sont avantageusement étudiées sous forme de cônes et que des côtes (29) sont montées sur les superficies d'anneau de cercle (24a).

5. Presse à vis selon l'une des revendications 1 à 4, **caractérisée en ce que** les vérins sont des vérins hydrauliques.

6. Presse à vis selon l'une des revendications 1 à 4, **caractérisée en ce que** les vérins sont des vérins pneumatiques.

7. Presse à vis selon l'une des revendications 1 à 6, **caractérisée en ce que** la superficie de contre-pression (8) se rétrécit de manière essentiellement conique.

8. Presse à vis selon l'une des revendications 1 à 7, **caractérisée en ce que** le dispositif de contre-pression (7) comporte une superficie de contre-pression (8) fermée.

9. Presse à vis selon l'une des revendications 1 à 8, **caractérisée en ce que** les superficies d'anneau de cercle (24) sont pourvues de côtes (26) qui, en association avec les superficies d'anneau de cercle (24, 24a), forment des cellules (27).

10. Presse à vis selon l'une des revendications 1 à 9, **caractérisée en ce qu'**un manchon (19) entoure le bout (13) de l'arbre, ce manchon (19) étant avantageusement lié aux cellules (27).

11. Presse à vis selon la revendication 10, **caractérisée en ce que** le manchon (19) est lié à un tuyau de décharge (22).
